# EUROPÄISCHE PATENTSCHRIFT

(11) **EP 2 027 020 B1**
(45) Veröffentlichungstag und Bekanntmachung des Hinweises auf die Patenterteilung: **06.01.2010**
(21) Anmeldenummer: 07729755.4
(22) Anmeldetag: 31.05.2007
(51) Int. Cl.: B65B 5/10, A61J 7/00

(54) **ANLAGE ZU EINER PERSONENBEZOGENEN BESTÜCKUNG VON MEDIKAMENTENSPENDERN**
ASSEMBLY FOR THE PERSON-RELATED FILLING OF MEDICINE DISPENSERS
SYSTÈME DE REMPLISSAGE PERSONNALISÉ DE DISTRIBUTEURS DE MÉDICAMENTS

(30) Priorität: 10.06.2006 DE 102006027521
(43) Veröffentlichungstag der Anmeldung: 25.02.2009
(73) Patentinhaber: Kohl, Edwin, 66706 Perl (DE)
(72) Erfinder: Klingel, Hans, 71696 Möglingen (DE)
(74) Vertreter: Betten & Resch
(86) Internationale Anmeldenummer: PCT/EP2007/055354
(87) Internationale Veröffentlichungsnummer: WO 2007/141192

(56) Entgegenhaltungen:
- WO-A-98/29084
- DE-A1- 2 355 645
- DE-A1-102004 020 510
- DE-U1- 29 616 341
- FR-A1- 2 838 047

## Beschreibung

Die Erfindung betrifft eine Anlage zur personenbezogenen Bestückung von Medikamentenspendem mit Verabreichungseinheiten - Tabletten, Dragees, Kapseln - von Medikamenten, die in einer definierten zeitlichen Reihenfolge von Patienten eingenommen werden sollen, wobei die Medikamente in einer mit den Einnahmezeiten korrelierten Anordnung in dem Medikamentenspender angeordnet sind, wobei die Medikamente in Standardblisterverpackungen bereitgestellt werden, die in "vertikalen" Stapeln angeordnet sind, die eine Mehrzahl übereinander angeordneter Standärdblisterverpackungen enthalten, die eine definierte Anzahl von je eine Verabreichungseinheit enthaltender, mit einer Blisterfolie abgedeckter muldenförmiger Blisterhöfe umfassen und mit den weiteren, im Oberbegriff des Patentanspruchs 1 genannten, gattungsbestimmenden Merkmalen.

Die Anlage umfasst Entblisterungsvorrichtungen, die eine selbsttätig erfolgende, vereinzelnde Entnahme der Medikamente aus den Blisterverpackungen vermitteln, die sodann mit einer Zustelleinrichtung in Aufnahmefächer des jeweiligen Medikamentenspenders eingebbar sind, die den einzelnen Verabreichungseinheiten zugeordnet sind. Es ist eine Transporteinrichtung vorgesehen, mittels derer die Zuführung der Medikamentenspender zu der jeweiligen Zustelleinrichtung erfolgt, zu deren selbsttätiger Bestückung elektrisch steuerbare Antriebe für die Entblisterungsvorrichtungen, die Zustelleinrichtung und den Spendertransport vorgesehen sind, deren Steuerung eine elektronische Steuereinheit vermittelt, die aus einer Verarbeitung maschinenlesbarer personenbezogener Daten, die in fest definierter Korrelation mit dem Transport der Medikamentenspender lesbar und verarbeitbar sind, die für den Bestückungsablauf erforderlichen Steuersignale generiert.

Zur Vorbereitung und Erleichterung des Entblisterns - des Entnehmens ausgewählter Medikamente aus dem jeweiligen Blisterhof des Standardblisters - werden diejenigen Bereiche der Blisterfolie, welche jeweils den Hof des ausgewählten Medikaments abdecken, einer ritzenden oder anschneidenden Behandlung mittels eines Stanzwerkzeugs unterworfen, das in medikamentangepasster Gestaltung bereit gehalten ist. Eine Anlage dieser Art ist Gegenstand einer eigenen, nicht vorveröffentlichten Patentanmeldung (Akt.-Z.: DE-10 2005 047 429.2).

Beim Gegenstand der älteren Patentanmeldung sind innerhalb von Untereinheiten der Gesamtanlage, die insoweit einen modulartigen Aufbau hat, drehbare Blisterspeicher vorgesehen, innerhalb derer den einzelnen Medikamenten relativ enge Sektorbereiche zugeordnet sind, innerhalb derer jeweils ein Stapel einer bestimmten Blistersorte angeordnet ist. Die jeweils zur Bestückung des aktuell zu befüllenden Medikamentenspenders geforderte Standardblistersorte wird durch Drehen des Speichers in eine Ausgabeposition gebracht, in der die Entblisterung mittels geeigneter Werkzeuge und anschließend die Eingabe des entblisterten Medikaments in den jeweiligen Medikamentenspender erfolgt.

In einer typischen Gestaltung einer solchen Entblisterungs- und Bestückungseinheit ist diese zwischen zwei drehbaren Medikamentenspeichem angeordnet, die alternierend zur Bereitstellung von Blistern für die Spender bestückung genutzt werden, wobei diese Einheiten - zwei zylindrisch säulenförmige Speicher und die Entblisterungs- und Bestückungseinheit - gleichsam ein Modul der Anlage bilden, das für sich gesehen die Grundfunktionen der Anlage erfüllt. Hieraus resultiert jedoch, dass eine Erweiterung der bekannten Anlage auf eine erhöhte Varietät von Medikamenten einen vergleichsweise großen Aufwand bedingt, da eine Kapazitätserweiterung um ein Modul, das zwei symmetrisch angeordnete Drehmagazine für jeweils mindestens zwölf verschiedene Medikamentsorten umfasst, in einer Vielzahl von Fällen praktisch einen unrationell hohen Aufwand impliziert.

Die Anlage gemäß der älteren Patentanmeldung ist für eine Bestückung von Medikamentenspendem konzipiert, die eine gleichsam einreihige Anordnung von Aufnahmefächern haben, d. h. eine Konfiguration, die sich zwar gut für die Bereitstellung des Tagesbedarfes eines Patienten eignet, nicht jedoch für eine geordnete Aufnahme eines gesamten Wochenbedarfes, wie es bei lang dauernden Behandlungen zweckmäßig und daher oft auch gefordert ist.

Andererseits ist durch die WO 98/29 084 A eine Anlage der eingangs genannten Art bekannt, bei der die die Anlage insgesamt bildenden Module jeweils einen feststehenden Magazinschacht haben, in dem eine größere Anzahl von Standardblistern in einem Stapel bereit gehalten sind, wobei die Module entlang der üblicherweise geradlinig ausgeführten Transporteinrichtung in Abständen voneinander angeordnet sind, die einem Mehrfachen des Abstandes der Aufnahmefächer der Spender entsprechen können, z. B. einem Mehrfachen, das um 1 größer ist als die Zahl der in Transportrichtung gesehen aufeinander folgenden Aufnahmefachzeilen der Medikamentenspender, die zur Bestückung vorgesehen sind.

Die Magazinschächte sind an ihrer Unterseite durch einen gleichsam den Schachtboden bildenden Schieber begrenzt, von dem jeweils der unterste Standardblister eines Stapels aufgenommen werden kann, nachdem ein zuvor durch Bestückungsvorgänge entleerter Standardblister entfernt ist, wobei der vom Schieber aufgenommene Standardblister wiederum in die außerhalb des Schachts angeordnete Entblisterungs- und Bestückungseinrichtung ausschiebbar ist.

Die Schieber der einzelnen Anlagenmodule sind in Führungen, die an den parallel zueinander verlaufenden Schachtbegrenzungswänden angeordnet sind, mindestens innerhalb des jeweiligen Magazinschachts horizontal bezüglich der Transporteinrichtung vor- und zurückverschiebbar geführt.

Bei der bekannten Anlage erfolgt das Ausstoßen der Medikamente aus ihrem jeweiligen Blisterhof in der Weise, dass das Entblistern - Ausgabe der Medikamente aus den Höfen der Standardblister - mit Hilfe eines Stempels geschieht, der - von oben her - gegen die Boden- Außenseite des jeweiligen Blisterhofs gedrückt wird, aus dem das Medikament, nach unten, ausgestoßen wird, wobei die Abdeckfolie aufgerissen werden muss.

Aufgabe der Erfindung ist es, eine Anlage der eingangs genannten Art, dahingehend zu verbessern, dass sich bei gleichwohl hoher Bestückungsleistung eine die Medikamente schonende Funktion der Anlage ergibt.

Diese Aufgabe wird, dem Grundgedanken nach, erfindungsgemäß durch gekennzeichnete Merkmale des Patentanspruchs 1 gelöst.

Hiernach sind die Schieber zweiteilig ausgebildet und haben zusätzlich zu dem Führungsteil ein Rahmenteil, das auf eine formschlüssige Aufnahme der Standardblister ausgelegt ist.

Weiter sind die Abdeckfolien der Standardblister im Entblisterungsbereich einer ritzenden oder stanzenden, das nachfolgende Entfernen der Abdeckung erleichternden Vorbehandlung unterwerfbar und das Rahmenteil des jeweiligen Schiebers ist relativ zu dem - plattenförmigen - Führungsteil um 180° um die gemeinsame zentrale Längsachse von Rahmen- und Führungsteil drehbar, derart, dass das Rahmenteil z. B. aus einer Orientierung, in der die Blisterkappen nach oben weisend angeordnet sind und ein Anschneiden oder Ausstanzen "von oben her" mittels eines vertikal verschiebbaren Stanzwerkzeugs möglich ist, in eine Orientierung gedreht werden kann, in der die Blisterkappen nach unten weisend angeordnet sind und das Ausstoßen des jeweiligen Medikaments in die "darunter" - unterhalb des Rahmenteils angeordneten - Medikamentenspender möglich ist, dadurch erfolgt, dass mittels eines Stempels auf die - nach oben weisenden - Ausbuchtungen der Blisterhöfe eingewirkt wird, wobei diese verformt werden und die Medikamente unter Ausweichen der Blisterkappenteile nach unten fallen können.

In Anbetracht der großen Vielfalt der industriell gefertigten Standardblistertypen ist es besonders zweckmäßig, wenn die Module, aus denen erfindungsgemäße Bestückungsanlagen erstellbar sind, für sich an den für die Verteilung genutzten Medikamentenblister anpassbar sind, um zuverlässige Funktion des jeweiligen Moduls zu gewährleisten.

In Verbindung mit einer gemäß Anspruch 2 vorgesehenen Gestaltung der Magazinschächte der Anlagenmodule als eine zur Transporteinrichtung hin offene C-Profilanordnung, bei der der lichte Abstand aufeinander zuweisender schmaler Stirnflächen von schmalen freien Profilschenkeln signifikant kleiner ist als der Abstand zueinander paralleler Profilschenkelflächen der C-Schachtprofilanordnung, welche die seitliche Führung von Standardblistern vermittelt, ist es besonders vorteilhaft, wenn der Abstand dieser seitlichen Führungssctienkel der C-Profilanordnung und/oder der Abstand vertikaler Führungsflächen derselben von diesen gegenüberliegenden schmalen Führungsprofilflächen der freien schmalen Profilschenkel, die die Öffnung begrenzen, einstellbar ist/sind, um auf einfache Weise die Führungen für die gestapelten Standardblister an deren geometrische Abmessungen anpassen zu können.

Die durch die Merkmale des Anspruchs 4 dem Bau- und Funktionsprinzip nach umrissene Anlage ist für den Fall, dass die Standardblister zwei oder mehr Reihen von Blisterhöfen umfassen, zweckmäßigerweise so ausgebildet, dass eine der Anzahl der Blisterreihen entsprechende Anzahl von Stanzwerkzeugen vorgesehen ist, mit denen jeweils die Blisterkappen einer der Reihen von Blisterhöfen anschneidbar sind, wobei die Stanzwerkzeuge gemeinsam betätigbar sein können, dass jedoch zum Ausstoß der entblisterten Medikamente separat betätigbare Ausstoßwerkzeuge vorgesehen sind, damit die Medikamente, deren Blisterverpackungen gemeinsam für die Entnahme der Medikamente vorbereitet worden sind, zeitlich nacheinander in die jeweiligen Medikamentenspender abgegeben werden können.

Dementsprechend ist es im Sinne einer einfachen Gestaltung der Anlage vorteilhaft, wenn für die Stanzwerkzeuge gemäß Anspruch 7 ein gemeinsamer Betätigungsantrieb vorgesehen ist, und gemäß Anspruch 8 für die individuelle Betätigung der Ausstoßwerkzeuge ein zwischen den Ausstoßpositionen verfahrbarer Antrieb zur Betätigung der Ausstoßwerkzeuge vorhanden ist. Ein gemäß Anspruch 9 gestalteter und gelagerter, trommelförmiger Werkzeugträger, an dem sowohl Stanzwerkzeuge für das Öffnen der Blisterhöfe als auch Ausstoßwerkzeuge für die Ausgabe der entblisterten Medikamente an die zu befüllenden Medikamentenspender "vertikal", d. h. senkrecht zu dem Verlauf der Transportbahnen der Medikamentenspender verschiebbar angeordnet sind, ist bevorzugt so gestaltet, dass durch die Verschiebepositionen des Schiebers des jeweiligen Anlagenmoduls, der in miteinander fluchtenden Führungsnuten bzw. Öffnungen des Blisterschachtes des jeweiligen Moduls und seines Werkzeugträgers innerhalb enger Toleranzen die Position bestimmt ist, in der allein der Werkzeugträger zur funktionsgerechten Positionierung und Orientierung der Stanzwerkzeuge und des jeweils genutzten Ausstoßwerkzeuges drehbar ist, für den durch die Merkmale des Anspruchs 11 eine sowohl konstruktiv als auch steuerungstechnisch einfache Gestaltung angegeben ist.

Durch die Merkmale des Anspruchs 12 ist eine Art der Lagerung des trommelförmigen Werkzeugträgers mit Hilfe von Rollen, die sich gleichsam am Umfang des Werkzeugträgers abwälzen, angegeben, die bevorzugt in der Anordnung gemäß Anspruch 13 vorgesehen sind.

Derartige Rollen können durch einen formschlüssigen Eingriff rollenseitiger Rillen mit einem radial vorspringenden Rand eines ringscheibenförmigen Lagerteils des trommelförmigen Werkzeugträgers sowohl eine leicht gängige Lagerung als auch eine zuverlässige Sicherung gegen axiale Verrückungen des Werkzeugträgers vermitteln, wobei der rotatorische Antrieb des Werkzeugträgers, der zur Umsteuerung des Werkzeugträgers von der Entblisterungsposition in die Ausstoßposition erforderlich ist, gemäß Anspruch 15 an lediglich einer der Rollen angreifend ausgebildet sein kann und bei Bedarf eine Antriebskopplung sämtlicher Rollen durch einen diese umschließenden Antriebsriemen, der unter elastischer Spannung gehalten werden kann, realisierbar ist.

Die erfindungsgemäße Anlage ist entsprechend den Merkmalen der Ansprüche 16 und 17 auf einfache Weise auch so auslegbar, dass Medikamentenspender, die den Wochenbedarf eines Patienten, geordnet nach Einnahmezeiten und -tagen, enthalten, auf rationelle Weise bestückbar sind.

Weitere Einzelheiten der erfindungsgemäßen Anlage ergeben sich aus der nachfolgenden Beschreibung spezieller Gestaltungen derselben anhand der Zeichnung. Es zeigen:
- Fig. 1: den prinzipiellen Aufbau einer erfindungsgemäßen Anlage zur personenbezogenen Bestückung von Medikamentenspendem mit Medikamenten, in schematisch vereinfachter Draufsicht,
- Fig. 2a: einen Schnitt längs der Linie IIa - IIa der Fig. 1 zur Darstellung von Einzelheiten eines zum Aufbau der Anlage gemäß Fig. 1 geeigneten Anlagenmoduls mit einem drehbaren, trommelförmigen Werkzeugträger,
- Fig. 2b: den mit Stanzwerkzeugen sowie mit Ausstoßwerkzeugen bestückten, drehbaren, trommelförmigen Werkzeugträger des Moduls gemäß Fig. 2a, im Schnitt längs der Linie IIb - IIb der Fig. 2a,
- Fig. 2c: eine Ansicht des Werkzeugträgers gemäß Fig. 2a in Richtung des Pfeils IIc der Fig. 2b,
- Fig. 3a: Einzelheiten eines Stanzwerkzeugs und eines zu seiner verschiebbaren Lagerung am Werkzeugträger geeigneten, in diesen einsetzbaren Werkzeughalters, in einem die zentrale Achse des Halters enthaltenden Ebene,
- Fig. 3b: eine bevorzugte Gestaltung und Anordnung eines Paares von Ausstoßwerkzeugen eines Werkzeugträgers eines Anlagenmoduls, das zur Entblisterung von zweireihigen Standardblistern und alternierender Medikamentenausgabe aus den Höfen dieser Blisterreihen ausgelegt ist,
- Fig. 4a: aufeinander folgende Funktionsstellungen des Moduls gem. Fig. 2a in einer derselben entsprechenden Schnittdarstellung, zur Erläuterung seiner Funktion und
- Fig. 5: eine für den Bestückungsbetrieb der Anlage gemäß Fig. 1 geeignete Anordnung und Art des Transports von Medikamentenspendern, zur Erläuterung einer kompakten Bauweise der Gesamtanlage.

Die in der Fig. 1 insgesamt mit 10 bezeichnete Anlage ist für die Bestückung von Medikamentenspendern 11 gedacht, die, je nach Bedarf, die für einen Patienten täglich oder wöchentlich in verordnungsgerechter Menge und Folge einzunehmenden Medikamente enthält, wobei der jeweilige Medikamentenspender 11 seinerseits in der Art einer Blisterverpackung ausgebildet ist, oder in baulicher Analogie zu einer solchen realisiert sein kann.

Die Anlage 10 umfasst den verschiedenen Medikamenten 12/i, mit denen die Medikamentenspender 11 - in den verschiedensten Kombinationen - bestückbar sein sollen, einzeln zugeordnete Bestückungsmodule 17/i, die entlang einer insgesamt mit 18 bezeichneten Transporteinrichtung angeordnet sind, mittels derer die Medikamentenspender 11 den Bestückungsmodulen 17/i - seriell - zuführbar sind, an denen die Ausgabe des jeweiligen Medikaments 12/i in das beim Medikamentenspender 11 jeweils vorgesehene Aufnahmefach 14/j erfolgt (j=1 bis k; k= Anzahl der Aufnahmefächer des Spenders 11).

Für die Anlage 10 sein ein taktgesteuerter Betrieb vorausgesetzt, wobei der Vorschub der Medikamentenspender 11 in gleichen Vorschubschritten erfolgt, die dem Abstand a aufeinander folgender Aufnahmefächer (14/j) entsprechen und, entlang der Transporteinrichtung 18 gesehen, der Abstand aufeinander folgender Bestückungsmodule 17/i einem ganzzahligen Vielfachen der Transportschrittweite bzw. des Abstandes der Aufnahmefächer 14/j entspricht.

Bei dem zur Erläuterung gewählten Ausführungsbeispiel ist eine geradlinige "lineare" Gestaltung der Transporteinrichtung 18 vorausgesetzt, jedoch sind selbstverständlich auch andere beispielsweise abschnittsweise kreisförmige oder abgewinkelt verlaufende, bezüglich einer Hauptrichtung hin- und herführende Bahnbewegungen möglich und je nach den räumlichen Bedingungen zweckmäßig nutzbar.

Die Bestückungsmodule 17/i sind dahingehend konzipiert, dass sie von dem jeweiligen Medikament 12/i einen Vorrat von Standardblistern 28 aufnehmen können, die in dem jeweiligen Modul in einem Stapel 27 (Fig. 2a) angeordnet sind und - bedarfsgerecht gesteuert - eine Entblisterung und Vereinzelung der Medikamente 12/i, sowie deren Ausgabe an die Medikamentenspender 11 vermitteln, d. h. das jeweilige Bestückungsmodul - mit Ausnahme des Weitertransports der Spender 11 für das ihm zugeordnete Medikament jeweils die komplette Sequenz der einzelnen Funktionen vermittelt und daher als eine gleichsam austauschbare Einheit der Bestückungsanlage 10 realisierbar ist, die somit einfache Weise an die jeweils zu verarbeitende Varietät von Medikamenten anpassbar ist.

Zu einer mehr in die Einzelheiten gehenden Erläuterung des Aufbaues und der Funktion der Bestückungsmodule 17/i sei nunmehr auch auf die diesbezüglichen Einzelheiten der Fig. 2a Bezug genommen:

Die entlang der Transporteinrichtung 18, die in der Art eines Förderbandes realisiert sein kann, angeordneten Bestückungsmodule 17/i haben je einen auf einem lediglich schematisch angedeuteten Gestell 60 Fig. 2a lösbar fest montieren "vertikalen" Schacht 61, der einen Vorrat eines der zur Bestückung vorgesehenen Medikamente 12/i aufnimmt, die in Standardblistern 28 enthalten sind, die ihrerseits in einem vertikalen Stapel 27 angeordnet sind.

Diese Standardblister 28 sind bei dem in der Fig. 2 a dargestellten Erläuterungsbeispiel so angeordnet, dass bei horizontalem Verlauf der Blisterplatinen deren gewölbte Höfe 31/i, die die einzelnen Medikamente enthalten, nach unten weisend angeordnet sind, wobei sie mit den Höfen 31/i jeweils auf den ebenen Platinenbereichen abgestützt sind, die die Öffnungen der Blisterhöfe beranden, die jedoch im Ausgangszustand der Standardblister 28 durch die Blisterfolie 33 abgedeckt sind.

Der Schacht 61 ist in der Darstellung der Fig. 1 durch eine "stehende" C-Profilanordnung 62 repräsentiert, die rechtwinklig an einen breiten Jochschenkel 62/1 anschließende Längsschenkel 62/2 und 62/3 hat sowie zwei rechtwinklig von den freien Seiten der Längsschenkel 62/2 und 62/3 abstehende und aufeinander zuweisende schmale Führungsschenkel 62/4 und 62/5, die dem Jochschenkel 62/1 gegenüberliegend angeordnet sind und deutlich schmäler sind als dieser, so dass sie mit ihrer schmalen Längsstirnflächen 63/1 und. 63/r einen vertikalen Längsschlitz 64 des Schachtprofils 62 begrenzen, durch den hindurch die in dem Schacht 61 enthaltenen Standardblister 28 erforderlichenfalls zugänglich sind.

Der lichte Abstand b der Längsschenkel 62/2 und 62/3 des Schachtprofils 62 voneinander und der lichte Abstand I der schmalen Führungsschenkel 62/4 und 62/5 vom Jochschenkel 62/1 des Schachtprofils 62 entsprechen, abgesehen von einem kleinen zur leichtgängigen Verschiebbarkeit der Standardblister erforderlichen Übermaß, der jeweiligen Breite b und der jeweiligen Länge I der in dem jeweiligen Schacht 62 stapelbaren Standardblister 28.

Das Schachtprofil 62 ist beim dargestellten Erläuterungsbeispiel an seiner dem Gestell 60 zugewandten Unterseite durch eine Bodenplatte 66 abgeschlossen, auf der ein plattenförmiges, der Grundform nach rechteckiges Führungselement 67 eines insgesamt mit 68 (Fig. 2b) bezeichneten Schiebers gleitfähig abgestützt ist, das zwischen unteren Randstirnflächen 69/1 und 69/r der schmalen Führungsschenkel 62/4 und 62/5 (Fig. 2a) sowie unteren Randstufen 71/l und 71/r der seitlichen Längsschenkel 62/2 und 62/3 des Schachtprofils 62 sowie zwischen der Bodenplatte 66 und dem im Abstand von dieser angeordneten unteren Rand 72 des Jochschenkels 62/1 des Schachprofils 62 horizontal verschiebbar geführt ist.

Der Schieber 68 umfasst weiter ein seiner äußeren Gestaltung nach ebenfalls flach-plattenförmiges Rahmen- bzw. Fensterteil 73, das dieselbe Breite b wie das Führungselement 67 und auch dieselbe "vertikale" Dicke d wie dieses hat und zusammen mit diesem in den genannten Führungselementen des Schachts, d. h. im wesentlichen zwischen den Randstufen 71/l und 71/r des C-Profils 62 des Schachts gleitend verschiebbar geführt ist.

Das Rahmenteil 73 ist um eine mittige Längsachse 74 des Führungselements 67 drehbar mit diesem verbunden, wobei die Längsmittelachse des Rahmenteils 73 mit der mittigen Längsachse 74 des Führungselements 67 fluchtet.

Der Schieber 68 ist mittels einer lediglich schematisch angedeuteten Antriebseinrichtung 76, die z. B. in der Art eines Spindeltriebes mit elektrischem Antriebsmotor ausgebildet sein kann, so weit aus einer inneren Endstellung, in der das Rahmenteil 73 vollständig innerhalb des C-Schachtprofils 62 angeordnet ist, aus dem Schachtprofil 62 ausrückbar, dass das Rahmenteil 73 "außerhalb" der aufeinander zuweisenden schmalen Führungsschenkel 62/4 und 62/5 um die mittige Längsachse 74 des plattenförmigen Führungsteils 67 drehbar ist (Fig. 4c).

In der inneren Endstellung (Fig.1) des Schiebers 68 können die nach unten gewölbten Blisterhöfe 31/i des jeweils untersten Standardblisters, der in dem jeweiligen Schacht angeordnet ist, in Fensterausnehmungen 77/l und 77/r des Rahmenteils 73 einfallen und dadurch in formflüssigen Eingriff mit den Rändern dieser Fensterausnehmungen 77/l und 77/r gelangen, so dass bei einem anschließenden Ausschieben des Rahmenteils 73 der am Rahmenteil 73 gehaltene Standardblister gleichsam mitgenommen wird und der anschließend von oben her nachrückende Standardblister sich zunächst auf einander benachbarten Randbereichen des Rahmenteils 73 und des Führungselements 67 gleitend abstützen kann und, nachdem das Rahmenteil vollständig aus dem C-Schachtprofil 62 ausgeschoben ist (Fig. 4c), nur noch auf dem plattenförmigen Führungselement 67 aufliegt, das in der hierbei erreichten Endstellung die Bodenplatte 66 des Schachts 61 abdeckt.

Bei dem zur Erläuterung dargestellten Ausführungsbeispiel markieren die beiden der Grundform nach rechteckigen Fensteröffnungen 77/l und 77/r, des Rahmenteils 73 jeweils gleichsam die Einhüllende der Außenkonturen zweier Reihen 78/l und 78/r (Fig. 1) von Blisterhöfen des jeweiligen Standardblisters, wobei diese Reihen, beim dargestellten Ausführungsbeispiel jeweils fünf Blisterhöfe umfassen.

Zum Zweck einer kontaminationsfreien Entnahme von Medikamenten 12/i aus den Standardblistern 28 und Einbringung der "entblisterten" Medikamente in die zu bestückenden Medikamentenspender 11 sind die einzelnen Bestückungsmodule 17/i mit an die Medikamente 12/i angepassten Stanz- oder Ritzwerkzeugen 89/i zum Öffnen der Blisterhöfe sowie mit Ausstoßwerkzeugen 91 zum Ausstoßen des jeweiligen Medikaments aus dem zur Öffnung vorbereiteten Blisterhof vorgesehen, die in den Bestückungsmodulen 17/i einzeln zugeordneten trommelförmigen Werkzeugträgern 79/i beweglich angeordnet sind, die ihrerseits Funktionselemente der medikament-bezogenen Bestückungsmodule 17/i sind.

Der jeweilige trommelförmige Werkzeugträger 79/i (Fig. 2a) ist an der dem Jochschenkel 62/1 des C-Schachtprofils 62 abgewandten Außenseite der den vertikalen Längsschlitz 64 des Schachtprofils 62 berandenden schmalen Führungsschenkel 62/4 und 62/5 angeordnet und an diesen um eine gehäusefeste Achse 74/t (Fig. 2c) drehbar gelagert, die mit der mittigen Längsachse 74 des Schiebers 68 in dessen Funktionsstellung innerhalb des Bestückungsmoduls 17/i zusammenfällt.

Der trommelförmige Werkzeugträger 79/i hat einen zentralen, schlitzförmigen Durchgangskanal, der an den Stirnseiten 84/a und 84/i dieses Werkzeugträgers durch die Ränder rechteckiger Öffnungen 86 begrenzt ist, deren lichte Dimensionen b/t und d/t, abgesehen von einem kleinen Übermaß der Breite b/f und der Dicke d/f (Fig. 2a, 2b) des rahmen- und des plattenförmigen Trägerelements des Schiebers 68 entspricht.

Bei dem insoweit erläuterten prinzipiellen Aufbau der Anlage 10 sind die zur Entblisterung von Standardblistern sowie zur Bestückung der Medikamentenspender erforderlichen Grundfunktionen wie nachfolgend erläutert implementierbar. Hierbei wird davon ausgegangen, dass eine zur Steuerung dieser Funktionen erforderliche elektronische Steuereinrichtung von einem Fachmann bei Kenntnis dieser Funktionen aufgrund seines Fachwissens ohne weiteres realisierbar ist und daher von einer diesbezüglichen Erläuterung abgesehen werden kann.

Zum Zweck der Erläuterung sei angenommen, dass das betrachtete Bestückungsmodul 17/i für einen Vorrat von Standardblistern 28 mit ausgelegt sei, die jeweils zwei Reihen 78/l und 78/r von je fünf Blisterhöfen 31/i (l=1...10) haben.

Zur Erläuterung eines typischen Bestückungszyklus, durch den ein Medikament 12/i in das ausgewählte Aufnahmefach 14/i eines in dem betrachteten Bestückungsmodul 17/i zu bestückenden Medikamentenspenders 11 gelangt, sei von der in der Fig. 1 in ausgezogenen Linien dargestellten "Grund"-Stellung ausgegangen, die sich ergibt, wenn nach einem vollständigen "Verbrauch" der Medikamente 12/i eines Standardblisters 28 und dessen Entnahme der Schieber 68 nach dem Bestückungsvorgang in diejenige Position - durch den rotatorisch antreibbaren Werkzeugträger 79/i hindurch - in den Schacht des Bestückungsmoduls 17/i zurückgefahren ist, in der das Rahmenteil 73 des Schiebers 68 den untersten Standardblister des Stapels 28 aufnehmen kann.

In dieser Einrückposition ist die Anordnung des Standardblisters 28 innerhalb des Rahmenteils 73 des Schiebers 68 dadurch formschlüssig definiert, dass die Blisterhofausbuchtungen an den äußeren Längsrändern 87/al und 87/ar der Fensterausnehmungen 77/l und 67/r des Rahmenteils 73 und vorzugsweise auch an den inneren Längsrändern 87/il und 87/ir der rechteckigen Fensterausnehmungen anliegen, wodurch der Standardblister 28 gegen laterale, d. h. quer zur vertikalen Längsmittelebene des Bestückungsmoduls 17/i erfolgende Verrückungen gesichert ist, und durch Anlage der endständigen Blisterhöfe 31/1 und 31/5 sowie 31/6 und 31/10 der beiden Blisterhofreihen 78/l und 78/r an den schmalen Querrändern 88/lv und 88/lr sowie an den rückwärtigen Querrändern 88/lb und 88/rb (Fig. 2b) der Rahmenöffnungen 77/l und 77/r gegen axiale, d. h. parallel zur Spur der vertikalen Mittelebene 42 (Fig. 1) des Bestückungsmoduls 17/i gerichtete Verrückungen gesichert ist.

In dieser Grundstellung, in der sich das Rahmenteil 73, in axialer Richtung gesehen zwischen dem Jochschenkel 62/1 und den schmalen Führungsschenkeln 62/4 und 62/5 des C-Profils 62 des vertikalen Schachts 61 befindet, ist das Rahmenteil 68 soweit, d. h. vollständig aus dem gemäß der Stirnansicht der Fig. 2c rechteckigen Durchgangskanal 83 des trommelförmigen Werkzeugträgers 79/i ausgerückt, dass es um die zentrale Trommelachse 74/t, die mit der mittigen Längsachse 74 des Schiebers 68 zusammenfällt, gedreht werden kann.

In der insoweit erläuterten Grundstellung des Schiebers 68 ist dessen plattenförmiges Führungselement 67 im wesentlichen außerhalb des Schachtprofils 62 angeordnet und nur noch in einem kurzen, dem Rahmenteil 73 zugewandten stirnseitigen Endabschnitt innerhalb der rechteckigen Öffnung des Jochschenkels 62/1, deren seitliche Führungsränder mit den Führungsrändern der schmalen Führungsprofilschenkel 62/4 und 62/5 fluchten, unverdrehbar geführt.

Mit der erläuterten Grundstellung des Schiebers 68 korrespondiert auch eine Grundstellung des trommelförmigen Werkzeugträgers, die dadurch definiert ist, dass die Längsränder des Durchgangskanals 83 des Werkzeugträgers 79/i des schlitzförmigen Durchgangskanals 83 "horizontal" verlaufen, d. h. mit den Längsrändern der schlitzförmigen Ausnehmung des Jochschenkels 62/1 des C-Profils 62 parallel verlaufen und somit das Rahmenteil 73 des Schiebers 68 und ggf. auch das plattenförmige Führungselement 67 des Schiebers mit einem "äußeren" Endabschnitt durch den Durchgangskanal 83 hindurch treten oder mindestens ein Stück weit in diesen eintreten können.

Die geschilderte Grundstellung des Schiebers 68 kann zweckmäßigerweise durch Anschlagwirkung des Schiebers mit einem gestellfesten Element definiert sein, z. B. des rechteckig-plattenförmigen Führungselements 67 mit einem schematisch angedeuteten, gestellfesten Anschlag 67/a (Fig. 1), der, in Verschieberichtung des Schiebers 68 gesehen, einstellbar-feststellbar gestaltet sein kann, um die Schiebergrundposition an verschiedene Größen von Standardblistern anpassen zu können.

Der trommelförmige Werkzeugträger 79/i, zu dessen Erläuterung nunmehr ergänzend auch auf die Detaildarstellungen der Fig. 3a und 3b Bezug genommen sei, ist, entsprechend der Anzahl von Blisterreihen des jeweiligen Standardblisters 28, bei dem zur Erläuterung gewählten Ausführungsbeispiel mit zwei Stanzwerkzeugen 89/i (Fig. 3a) sowie mit zwei Ausstoßwerkzeugen 91 (Fig. 3b) bestückt, die den Blisterhöfen je einer der Blisterhofreihen 78/l und 78/r zugeordnet sind.

Diese Werkzeuge 89/i und 91 sind symmetrisch bezüglich einer die zentrale Achse 74/t des trommelförmigen Werkzeugträgers 79/i enthaltenden Ebene 92 (Fig. 3b) angeordnet, die in der Grundstellung des Werkzeugträgers 79/i, in der die Längsränder der Öffnungen 86 des Durchgangskanals 83 parallel zu den großflächigen Begrenzungsflächen des plattenförmigen Führungselements 67 des Schiebers 68 verlaufen, in der Längsmittelebene 42 (Fig.1) der Bestückungseinheit 10 verläuft, wobei, gesehen in dieser Grundstellung, die Stanzwerkzeuge 89/i oberhalb der Quermittelebene 93 des Werkzeugträgers 79/i und die Ausstoßwerkzeuge 91 unterhalb dieser Quermittelebene 93 (Fig. 2b, 2c) eingeordnet sind.

Die Stanzwerkzeuge 89/i sind an die Form der Blisterhöfe 31/i derart angepasst, dass die Stanzkonturen oder die Linien, entlang derer durch die Stanzwerkzeuge eine Folge von Perforationslöchern erzielt wird, mit kleinem Abstand von den Rändern der Blisterhoföffnungen 16/i innerhalb dieser Öffnungsränder verlaufen, so dass die Blisterkappen 34, welche die Öffnungen der Blisterhöfe 31/i abdecken, nach dem Stauvorgang noch an Randbereichen der Blisterfolie 33 hängen bleiben, dort noch vorhandene Brücken jedoch beim Ausstoßen ohne nennenswerten Kraftaufwand abgerissen werden können, wobei jedoch auch Randbereiche erhalten bleiben, über die die Blisterkappen 34 mit der anschließenden Blisterfolie 33 zusammenhängend bleiben, damit die Blisterkappen 34, die solchermaßen mit der Blisterfolie 33 scharnierartig verbunden bleiben, nicht mit den Medikamenten zusammen in die Aufnahmefächer des zu bestückenden Medikamentenspenders 11 gelangen können.

Je nach Form der Medikamente, an die auch die Form der Blisterhöfe 31/i angepasst ist, sind die Stanzwerkzeuge so gestaltet, dass, z. B. bei kreisrunder Form der Blisterkappen, diese nur über eine schmale Zunge, die eine Winkelausdehnung von z. B. 30° hat, mit der Blisterfolie zusammenhängen oder bei langgestreckt ausgebildeten Medikamenten so, dass die Blisterkappen entlang nahezu der gesamten Längsausdehnung eines langlochförmigen Öffnungsbereiches mit der Blisterfolie 33 zusammenhängend bleiben.

Zweckmäßigerweise sind die Stanzwerkzeuge so ausgebildet, dass ihre Stanzstempel auswechselbar an Stempelträgern 94 (Fig. 3a) angeordnet sind, mittels derer die Stanzwerkzeuge 89/i innerhalb des Werkzeugträgers 79/i verschiebbar geführt und in definierter Position und Orientierung mit Bezug auf den zu behandelnden Standardblister angeordnet sind.

In der für die Entblisterung vorgesehenen Orientierung des Werkzeugträgers 79/i und auch in der für das Ausstoßen der Medikamente aus den Blisterhöfen vorgesehenen Orientierung verlaufen die zentralen Achsen 96/l und 96/r (Fig. 2a) der Stanzwerkzeuge 89/i sowie die zentralen Achsen 97/l und 97/r (Fig. 3b) der Ausstoßwerkzeuge 91 jeweils vertikal beidseits der vertikalen Mittelebene 42 des Bestückungsmoduls 17/i und stehen senkrecht auf der horizontalen Ebene, die durch die Auflagefläche des plattenförmigen Führungsteils 67 (Fig. 2a) markiert ist, auf der der Blisterstapel 27 während des Arbeitsvorganges mindestens mit einem Teil seiner Grundfläche abgestützt ist.

Die durch die beiden zentralen Achsen 96/l und 96/r der Stanzwerkzeuge aufgespannte "Achs"-Ebene 98 (Fig.1) einerseits, und die durch die zentralen Achsen 97/l und 97/r der Ausstoßwerkzeuge 91/i markierte "äußere" Achsebene 99 (Fig. 1), andererseits, verlaufen jeweils rechtwinklig zur zentralen, vertikalen Längsmittelebene 42 des Bestückungsmoduls 17/i, gesehen in dessen Arbeitsposition. Es versteht sich, dass der Abstand zwischen den beiden Achsebenen 98 und 99 mindestens dem Abstand entspricht, den innerhalb der Blisterreihen 78/l und 78/r die jeweiligen Blisterhöfe voneinander haben.

Die Stempelträger 94 (Fig. 3a) sind bei dem zur Erläuterung gewählten, speziellen Ausführungsbeispiel, der Grundform nach als zylindrisch-topfförmige Hülsen ausgebildet, die mit definierter Orientierung bezüglich der Achsebene der zentralen Bohrungsachsen, mit denen die zentralen Achsen 96/l/r der jeweiligen Werkzeugträger 79/i zusammenfallen, in Bohrungen 101 (Fig. 3a) des der Grundform nach zylindrischen bzw. abschnittsweise zylindrischen Grundkörpers 102 des jeweiligen Werkzeugträgers 79/i einsetzbar sind, der mit dem "rechteckigen" Durchgangskanal 83 versehen ist, wobei sich die Stempelträger 94 an einer querkanalseitig angeordneten, schmalen inneren radialen Ringschulter 103 abstützen und mittels eines an der gegenüberliegenden Ringstirnfläche des Mantels des Stempelträgers 94 angreifenden Befestigungsringes 104 in Anlage mit der Ringschulter 103 gehalten und in der Bohrung 101 lösbar festlegbar sind (Fig. 3a).

Zu der definiert orientierten Fixierung des jeweiligen Stempelträgers 94 in seiner Aufnahmebohrung 101 sind beim dargestellten, speziellen Ausführungsbeispiel wechselseitig in Eingriff bringbare komplementär gestaltete Vorsprünge der Ringschulter 103 und Einkerbungen oder Ausnehmungen 106 im bodennahen äußeren Randbereich des Hülsenmantels vorgesehen.

Das Werkzeug 89/i, das an der Außenseite des Hülsenbodens 107 angeordnet ist, ist mittels eines durch eine Öffnung 108 des Hülsenbodens 107 hindurchtretenden Führungsstabes 109 mit einem flanschförmigen Führungsring 111 (Fig. 3a) lösbar fest verbunden, mittels dessen es an der Innenseite des Mantelrohres des Stempelträgers - in deutlichem Abstand von dessen Bodenteil 107 - gleitend verschiebbar geführt ist, wobei die Orientierung des Stanzwerkzeuges 89/i dadurch sichergestellt ist, dass die komplementär gestalteten, nicht drehsymmetrischen Führungselemente, nämlich der Führungsstab 109 und die Öffnung 108, das Werkzeug 89/i gegen ein Verdrehen um die zentrale Achse 96l/r des Werkzeughalters sichern.

Es versteht sich, dass die komplementär gestalteten Führungselemente und Sicherungselemente des Stempelträgers derart auf die Form des zu bearbeitenden Standardblisters abgestimmt sind, dass eine zerstörungsfreie Entblisterung der Medikamente erzielt wird.

Die Grundstellung des Stanzwerkzeuges 89/i ist diejenige Position, in der es an der Außenseite des Bodens 107 der Hülse 94 anliegt. In diese Anlageposition wird das Werkzeug 89/1 durch eine vorgespannte Schraubenfeder 105 gedrängt, die sich zwischen der Innenseite des Hülsenbodens 107 und dem im Abstand gegenüberliegend angeordneten Führungsring 111 erstreckt und an diesen jeweils abgestützt ist.

Von diesem Führungsring 111 ragt außenseitig ein zentral angeordneter Betätigungsstößel 112 auf, an dem ein zur Stanzbetätigung des Werkzeugs 89/1 vorgesehener Aktuator, angreift, der als Linearantrieb ausgebildet ist und z. B. als pneumatischer Zylinder oder als Spindeltrieb ausgebildet sein kann, der Einfachheit halber jedoch nicht eigens dargestellt ist.

Von einer Gestaltung von Anlagenmodulen 17/i mit zwei Stanzwerkzeugen 89/i und zwei Ausstoßwerkzeugen 91 (Fig. b) zur Verarbeitung von zweireihigen Standardblistern ausgehend, kann zur Betätigung der Stanzwerkzeuge 89/i ein Aktuator ausreichend sein, der z. B. verschiebbar an dem Anlagenmodul 17/i so angeordnet ist, dass er eine individuelle Betätigung der beiden Stanzwerkzeuge ermöglicht.

Andererseits ist auch ein Aktuator möglich, mittels dessen beide Stanzwerkzeuge des jeweiligen Anlagenmoduls 17/i gemeinsam "gleichzeitig" betätigbar sind, was zumindest dann zweckmäßig ist, wenn davon ausgegangen werden kann, dass die zwei gleichzeitig entblisterten Medikamente in zeitlich kurzem Abstand zur Bestückung eines Medikamentenspenders 11 genutzt werden können.

Im Unterschied zu der Entblisterung ist es für eine Bestückung von Aufnahmefächern 14/i und von Medikamentenspendern 11, die in der Anlage 10 mit Medikamenten bestückbar sein sollen, notwendig, dass diese Bestückung für jedes Aufnahmefach 14/i individuell erfolgen kann, was bei dem zur Erläuterung gewählten Ausführungsbeispiel entweder pro Ausstoßwerkzeug 91 je einen Aktuator oder einen zwischen den beiden Ausstoßwerkzeugen gesteuert hin- und herverfahrbaren Aktuator erfordert.

Die Ausstoßwerkzeuge 91 (Fig. 3b) können hinsichtlich ihrer Betätigung und ihrer Lagerung am trommelförmigen Werkzeugträger 79/i zu den Stanzwerkzeugen weitgehend analog realisiert sein, so dass insoweit auf eine detailliertere Erläuterung der Ausstoßwerkzeuge verzichtet werden kann. Es sei lediglich angemerkt, dass die Ausstoßwerkzeuge und diese enthaltende Träger, die zu den Werkzeugträgern 94 der Stanzwerkzeuge analog sind, bezüglich der zentralen Achse rotationssymmetrisch ausgebildet sein können, sofern nur der Ausstoßhub der Ausstoßwerkzeuge ausreichend bemessen werden kann, um das Austreten der Medikamente aus den geöffneten Blisterhöfen zu gewährleisten.

Zur Erläuterung eines typischen Arbeitsspiels eines der Anlagenmodule 17/i sei nunmehr ergänzend auf die Fig. 4a bis 4d Bezug genommen. Ausgehend von der in der Fig. 4a dargestellten Konfiguration soll das Medikament 12/i1, das z. B. im linken Blisterhof 31/l1 des dem trommelförmigen Werkzeughalter 79/i nächstgelegenen Blisterhofpaares des vom Rahmenteil 73 des Schiebers 68 schon aufgenommenen Standardblisters angeordnet ist, in ein Aufnahmefach eines Medikamentenspenders 11 abgegeben werden. Es sei, wie in den Fig. 1 und 2a dargestellt, von derjenigen Ausgangsposition des trommelförmigen Werkzeugträgers 79/i ausgegangen, in der dessen Stanzwerkzeug(e) oberhalb der horizontalen Quermittelebene 93 des Anlagenmoduls 17/i angeordnet ist/sind.

Hierzu wird zuerst der Schieber 68 in die in der Fig. 4b dargestellte Position geschoben, in der sich der ausgewählte Blisterhof mit seinem Medikament 12/i1 unterhalb derjenigen Stanzeinrichtung befindet, die zum Anschneiden der Blisterkappe des betreffenden Blisterhofes zu betätigen ist. Nach deren Betätigung wird der Schieber 68 soweit weitergeschoben, bis der Spalt 113, durch den das rahmenförmige Führungsteil 73 von dem plattenförmigen Führungselement 67 abgesetzt ist, sich innerhalb des jenigen Spaltes 114 befindet oder deckungsgleich mit diesem angeordnet ist, der zwischen dem trommelförmigen Werkzeugträger 79/i und den diesem zugewandten Stirnseiten der aufeinander zuweisenden schmalen Rahmenschenkel 62/4 und 62/5 verbleibt, mithin diejenige Position des Schiebers 68 erreicht ist, in der das Rahmenteil 73 gegenüber dem plattenförmigen Führungsteil 67, das innerhalb des C-Schachtprofils angeordnet ist, verdreht werden kann (Fig. 4c).

Nach Ausführung dieser Drehung um die zentrale Längsachse 74/t des trommelförmigen Werkzeugträgers 79/i wird eine Position erreicht, in der nunmehr das Ausstoßwerkzeug oberhalb eines Ausfallschachtes 116 des trommelförmigen Werkzeugträgers 79/i angeordnet ist, unterhalb dessen die Bahn verläuft, entlang der die zu bestückenden Medikamentenspender 11 an dem Anlagenmodul 17/i vorbeigeführt werden.

Hiernach wird der Schieber 68 wieder so weit zurück in Richtung auf seine Ausgangsstellung geschoben, bis der geöffnete Blisterhof 31/l1 unterhalb des Ausstoßwerkzeuges 91 angeordnet ist (Fig. 4d) und durch dessen Betätigung das Medikament in den Auswurfschacht 116 ausgestoßen werden kann und in das zum Auffangen schon positionierte Aufnahmefach 14/j des Medikamentenspenders 11 hineinfallen kann.

Nach dem Zurückziehen - Anheben - des Ausstoßwerkzeuges aus seiner Eingriffstellung mit dem in der Rahmenöffnung 77/l bzw. 77/r verbliebenen Blisterteil wird der Schieber 68 wieder in die in der Fig. 1 dargestellte Ausgangsstellung zurückgeschoben, in der nunmehr der trommelförmige Werkzeugträger 79/l gleichsam wieder freigegeben ist und zurück in diejenige Ausgangsstellung gedreht werden kann, in der die Stanzwerkzeuge wieder oberhalb der Quermittelebene 93 des Werkzeugträgers angeordnet sind und somit das Bestückungsmodul 17/i zur Ausführung des nächsten Bestückungszyklus vorbereitet ist.

Der insoweit erläuterte Aufbau eines Entblisterungs- und Bestückungsmoduls 17/i einer Bestückungsanlage 10 eignet sich zunächst für eine automatische Bestückung von solchen Medikamentenspendern, die den Einnahmezeiten zugeordnete Aufnahmefächer für die Aufnahme des Tagesbedarfs eines Patienten umfassen und demgemäß in einer einzigen Reihe angeordnete Fächer haben, die z. B. den Einnahmezeiten "Morgen", "Mittag", "A-bend" und "Nacht" zugeordnet sind.

Anlagen dieser Art eignen sich natürlich prinzipiell auch zur Bestückung von Medikamentenspendern, die den Wochenbedarf enthalten, d. h. den in sieben Tagesbedarfsspendern enthaltenen Medikamentenvorrat umfassen. Eine einfache Realisierung eines solchen "Wochenbedarfs"-Spenders ist z. B. in Form einer Kassette möglich, wie der bekannten Temmler-Kassette oder in der Art einer 7x4-Blisterpackung wie in der eigenen älteren Patentanmeldung 10 2005 047 429.2 beschrieben.

Zur Erläuterung einer besonders zweckmäßigen Gestaltung einer diesbezüglich geeigneten Anlage 10 sei nunmehr auf die Fig. 5 Bezug genommen.

Die Anlage 10/5 gemäß Fig. 5 unterscheidet sich hinsichtlich ihres prinzipiellen Aufbaues von der Anlage 10 gemäß Fig. 1 im Wesentlichen nur durch die Gestaltung der Transporteinrichtung und deren Betrieb, mittels derer den Wochenbedarf eines Patienten enthaltende Medikamentenspender zu den in Transportrichtung "seriell" angeordneten, mindestens zeitweise jedoch parallel - gleichzeitig - arbeitenden Bestückungsmodulen 17/i der Bestückungsanlage 10/5 transportiert werden.

Bei der Anlage 10/5 gemäß Fig. 5 sind die aufeinander folgend angeordneten Anlagenmodule 17/i so angeordnet, dass die Ausgabeöffnungen ihrer Entblisterungsstationen in regelmäßigen Abständen voneinander angeordnet sind, wobei diese Ausgabeöffnungen der Bestückungsmodule und die lichten Querschnittsabmessungen der Öffnungen der Aufnahmefächer der Medikamentenspender 110/i dahingehend aufeinander abgestimmt sind, dass in der Stillstandsphase der Medikamentenspender 11 die senkrechte Projektion der jeweiligen Ausgabeöffnungen stets innerhalb der Öffnungen der Aufnahmefächer 14/1 liegt, so dass sichergestellt ist, dass aus der Ausgabeöffnung des jeweiligen Bestückungsmoduls austretende Medikamente stets in das "darunter angeordnete" zu bestückende Aufnahmefach des jeweiligen Medikamentenspenders gelangen.

Schrittweite und Takt der Transportbewegungen der Medikamentenspender sowie der Freigabevorgänge der Ausgabefenster der Bestückungsmodule sind ebenfalls so aufeinander abgestimmt, dass nacheinander in den Öffnungsbereich gelangende Medikamentenaufnahmefächer auch in eindeutig korrelierter Weise bestückbar sind.

Es sei wiederum unterstellt, dass die Implementierung der diesbezüglich erforderlichen steuerungstechnischen Maßnahmen dem einschlägigen Fachmann aufgrund seines Fachwissens möglich ist und diesbezüglich nähere Erläuterungen nicht erforderlich sind.

Die Aufnahmefächer 14/j der Medikamentenspender 11/i seien matrixartig in vier den täglichen Einnahmezeiten zugeordneten Tageszeitzeilen und sieben den Wochentagen zugeordneten Tagesspalten angeordnet, und der Transport der Medikamentenspender 11/i erfolge in Richtung der zueinander parallelen Tageszeitzeilen. Demgemäß sind innerhalb des Transportbereiches, der über die gesamte Anlage hinweg von Anlagenmodul zu Anlagenmodul führt, vier Bewegungsbahnen für die Medikamentenspender vorgegeben, in denen jeweils eine der Tageszeitzeilen ihrer Aufnahmefächer an den Ausgabeöffnungen der Bestückungsmodule vorbeigeführt ist, über die die Bestückung der Aufnahmefächern der jeweiligen Tageszeitzeile erfolgen kann.

Bei dem speziellen Erläuterungsbeispiel gemäß Fig. 5 ist die Anordnung der jeweils aufeinander folgenden Medikamentenspender so gewählt, dass von Spender zu Spender die Tageszeitzeile, die bestückbar ist, wechselt, beispielsweise derart, dass, nachdem die Aufnahmefächer z. B. der Nachtzeile eines "vorausgehenden" Medikamentenspenders bestückt ist, als nächstes die Abendzeile des nachfolgend zu bestückenden Wochenmedikamentspenders bestückt wird und sodann beim nächsten Wochenspender die Aufnahmefächer seiner Tageseinnahmezeile und schließlich beim nächsten Medikamentenspender die Morgenaufnahmefächer der Morgeneinnahmezeile - des betrachteten Referenzanlagenmodul 17/i - bestückt werden, worauf dann wieder die Nachtzeile des nächsten Medikamentenspenders bestückt wird, usw.

Damit eine bedarfsgerechte Bestückung der Medikamentenspender 11/i möglich ist, die mit sehr verschiedenen Kombinationen von Medikamenten bestückbar sein müssen, muss die Transporteinrichtung so gestaltet und steuerbar sein, dass jedes der Aufnahmefächer 14/i der Medikamentenschubbänder 11/i genau einmal an jeder der Bestückungsöffnungen der Bestückungsmodule 17/i vorbeigeführt worden ist, bevor es aus dem Bestückungsbereich ausgeleitet und der bestimmungsgemäßen Verwendung beim Patienten zugeführt werden kann.

Diese Bedingung, der auf vielfältige Weise genügt werden kann, ist bei dem zur Erläuterung gewählten Ausführungsbeispiel dadurch erfüllt, dass die je einem Medikament zugeordneten Bestückungsmodule 17/i in gleichen Abständen voneinander die jeweils einem ganzzahligen Vielfachen, z. B. dem Siebenfachen einer Vorschubtaktstrecke a entsprechen, entlang einer z. B. geradlinigen Strecke angeordnet sind, entlang derer auch die "mehrspurige" - "vierspurige" - Transporteinrichtung führt, und dass die Medikamentenspender 11 jeweils viermal entlang dieser Modulanordnung geführt werden und hierbei von Mal zu Mal seitlich um die Breite ihrer Zeilen, die einer Einnahmezeit zugeordnet sind, versetzt werden, so dass in je einem der Durchläufe, die an den Ausgabestationen vorbeiführen, nacheinander die in der "Morgen"-, der "Mittags"-, der "Abend"- und der "Nacht"-Zeile aufeinander folgender Aufnahmefächer mit einem Medikament bestückbar wären und demgemäß bedarfsgerecht bestückbar sind.

Bei dieser Art der Bestückung tritt spätestens nach einem ersten kompletten Durchlauf, d. h. nachdem ein Medikamentenspender viermal entlang der Modulanordnung transportiert worden ist, der Fall ein, dass danach an einem Ausgang fortlaufend bestückte Medikamentenspender entnommen werden können, dies natürlich unter der Voraussetzung, dass ständig neue Medikamentenspender eingangsseitig der Anlage zugeführt werden und die zu befüllenden mehr und mehr den bestückten Zustand annehmenden Medikamentenspender gleichsam lückenlos durch die Anlage hindurchgeleitet werden.

Die insoweit erläuterten Gestaltungen einer erfindungsgemäßen Bestückungsanlage 10 sind jeweils für einen selbsttätigen Betrieb konzipiert, zu dessen Steuerung eine komplexe, der Einfachheit halber nicht dargestellte, elektronische Steuerungseinrichtung vorgesehen ist, welche die zur bedarfsgerechten Auslösung von Medikamentenauswahlvorgängen, die zur Entblisterung von Standardblistern, die zur Bestückung der Medikamentenspender erforderlichen Bewegungen von Stanz- sowie Ausstoßwerkzeugen sowie die zur Steuerung der Drehbewegungen von Werkzeugträgern und der Verschiebebewegungen von Blisterträgern erforderlichen Ansteuersignale aus einer geeigneten Verarbeitung patientenbezogener Informationssignale generiert, welche die erforderlichen Informationen über die Patienten und die von diesen einzunehmenden Medikamentkombinationen enthalten, mit denen wiederum die Medikamentenspender für verordnungsgerecht bestückt werden sollen.

Diese Steuersignale werden - zweckmäßigerweise taktgesteuert - so generiert, dass sich der Transport und die verschiedenen Vorgänge, die insgesamt für die Bestückung der Medikamentenspender notwendig sind, auf einfache Weise synchronisieren lassen.

Die patientenbezogenen Daten sind hierbei in maschinenlesbarer Form auf Datenträgern gespeichert, die in räumlich definierter Korrelation bezüglich der zu bestückenden Medikamentenspender von der Transporteinrichtung 18 mit transportiert werden und mit Hilfe von Leseeinrichtungen, mit denen die Bestückungsmodule 17/i ihrerseits ausgerüstet sind, schon erfasst werden, bevor sie zur Ansteuerung der einzelnen Funktionseinheiten nutzbar sein müssen. Insbesondere ist eine Anordnung der Lesestation bezüglich der von ihr gesteuerten Ausgabestation dahingehend zweckmäßig, dass ein Einlesen der Daten schon möglich ist bzw. erfolgt, bevor der zu bestückende Medikamentenspender 11 an der jeweiligen Ausgabestation angelangt ist.

Desweiteren sind auch die Medikamentenspender, z. B. im Bereich ihre Aufnahmefächer berandender Teile zweckmäßigerweise mit bedruckbaren Feldern versehen, auf die mittels den Bestückungsmodulen 17/i jeweils einzeln zugeordneter, nicht dargestellter Druckeinrichtungen protokollarische Angaben aufdruckbar sind, anhand derer die Bestückung der jeweiligen Medikamentenspender nachvollzogen werden kann, was aus Gründen der Fehlersicherheit bzw. einer eventuell erforderlichen Fehleranalyse von Wichtigkeit sein kann.

Unter Sicherheitsaspekten sind desweiteren - der Einfachheit halber ebenfalls nicht dargestellte - Sensoreinrichtungen der verschiedensten Art vorgesehen, die als Kontrolleinrichtung dienen, die das Entblistern der Standardblister sowie das Bestücken der Medikamentenspender mit den den Standardblistern entnommenen Medikamenteinheiten fortlaufend überwachen, wobei die Bestückungsvorgänge zweckmäßigerweise quantitativ und nicht lediglich stichprobenartig überwacht werden. Hierbei werden insbesondere optische Überwachungseinrichtungen eingesetzt, die einen die Medikamente schonenden Kontrollbetrieb ermöglichen. Auch diese Sicherheitseinrichtungen sind den Anlagenmodulen 17/i individuell zugeordnet.
Der Aufbau der insoweit erläuterten Anlage (n) 10 aus Anlagenmodulen 17/i, die jeweils einer einzigen Medikamentsorte zugeordnet sind, d. h. die "Auflösung" der Anlage in kleinstmögliche Einheiten, die je für sich funktionsfähig sind, bietet größtmögliche Freiheit hinsichtlich der Gestaltung der Topologie der Anlage, d. h. der Führung des Transportweges von der Blisteröffnung, d. h. der Einführung von Medikamentenspendern in den Transportbereich der Anlage bis zur Ausleitung der bestückten Medikamentenspender aus der Anlage. Hierbei ist es zweckmäßig, wenn Eingang und Ausgang räumlich einander benachbart angeordnet sind, wobei im Sinne einer guten Raumausnutzung eben-mäanderförmige Gestaltungen des Transportpfades, ggf. auch dreidimensionale Führungen desselben möglich sind, die eine insgesamt kompakte Bauweise der Anlage mit weitestmöglicher Raumausnutzung erlaubt.

## Patentansprüche

1. Anlage zur personenbezogenen Bestückung von Medikamentenspendem (11) mit Verabreichungseinheiten (12/i) - Tabletten, Dragees, Kapseln - von Medikamenten, die täglich in einer definierten zeitlichen Reihenfolge vom Patienten eingenommen werden sollen, wobei die Medikamente in einer mit den Einnahmezeiten korrelierten Anordnung in dem Medikamentenspender (11) angeordnet sind, mit
a) einem Medikamentenspeicher, der auf die Bereitstellung einer Mehrzahl verschiedener Medikamente ausgelegt ist, die in Standardblisterverpackungen (28) enthalten sind, bei denen pro Verabreichungseinheit ein mit einer Blisterfolie (33) abgedeckter, muldenförmiger Hof (31/i) vorhanden ist, wobei diese Standardblisterverpackungen (28) in vertikalen Stapeln (27) angeordnet sind, die in den verschiedenen Medikamenten einzeln zugeordneten Magazinschächten formschlüssig vertikal gleitfähig geführt sind,
b) einer Entblisterüngsvorrichtung zur vereinzelnden, selbsttätig erfolgenden Entnahme der Medikamente aus der jeweiligen Blisterverpackung, sowie zu deren Übergabe an die Spendereinheit,
c) einer Transporteinrichtung (18), mittels derer die Medikamentenspender (11) einer Zustelleinrichtung zuführbar sind, mittels derer die vereinzelten Medikamente in den Verabreichungseinheiten (12/i) zugeordnete Aufnahmefächer (14/1 bis 14/4) des Medikamentenspenders (11) eingebbar sind, wobei
d) zur selbsttätigen Bestückung der Medikamentenspender elektronisch steuerbare Antriebe für die Entblisterungsvorrichtung, die Zustelleinrichtung und den Spendertransport vorgesehen sind, zu deren Steuerung eine elektronische Steuereinheit dient, die aus einer Verarbeitung maschinenlesbarer personenbezogener Daten, die in definierter Korrelation mit dem Transport der Spender lesbar und verarbeitbar sind, die für den Bestückungsablauf erforderlichen Steuersignale generiert, und
e) die Anlage (10) aus Modulen (17/i) gebildet ist, die jeweils einen Blisterschacht (62) umfassen und entlang der Transporteinrichtung (18) in Abständen voneinander montierbar angeordnet sind, die, gesehen in Transportrichtung der Medikamentenspender (11) dem Abstand der Aufnahmefächer (14/i) der Spender (11/i) oder einem ganzzahligen Vielfachen dieses Abstandes entsprechen, des Weiteren
f) die Magazinschächte (62) an ihrer Unterseite durch einen Schieber (68) begrenzt sind, der den jeweils untersten Standardblister aufnimmt, der in diese Aufnahmeposition einrückt, nachdem ein entleerter Standardblister entfernt ist, und aus dieser Position wiederum in die Entblisterungs- und Bestückungsstation ausschiebbar ist,
g) die Schieber jeweils ein Führungsteil für die horizontal verschiebbare Führung haben, das mindestens innerhalb des jeweiligen Magazinschachtes verschiebbar geführt ist, und
h) die Schieber quer zur Transportrichtung der Medikamentenspender aus dem jeweiligen Magazinschacht soweit ausrückbar sind, dass in einem Entblisterungsbereich die Medikamentenentnahme aus dem geöffneten Blisterhof und die Zustellung des Medikaments zum jeweiligen Medikamentenspender ausführbar sind,
**dadurch gekennzeichnet, dass**
i) die Schieber (68) zweiteilig ausgebildet sind und zusätzlich zu den Führungsteil (67) ein Rahmenteil (73) haben, das auf eine formschlüssige Aufnahme der Standardblister (28) ausgelegt ist, dass
j) mittel vorgesehen sind, mit denen die Abdeckfolien der Standardblister im Entblisterungsbereich einer ritzenden oder stanzenden, das nachfolgende Entfernen der Abdeckung erleichternden Vorbehandlung unterwerfbar sind, und dass
k) das Rahmenteil (73) des Schiebers relativ zu dem Führungsteil (67) um 180° um die gemeinsame zentrale Längsachse des Schiebers, die horizontal und quer zur Transportrichtung der Medikamentenspender verlauft, in die Position für die Ausgabe des Medikaments drehbar ist.

2. Anlage nach Anspruch 1, **dadurch gekennzeichnet, dass** der Magazinschacht durch ein zur Transporteinrichtung (19) hin offenes C-Profil gebildet ist, bei dem der lichte Abstand der aufeinander zuweisenden schmalen Stirnflächen der schmalen freien Profilschenkel signifikant kleiner ist als die im wesentlichen dem Abstand der zueinander parallelen Profilschenkel des C-Schachtprofils, die die seitliche Führung der Standardblister vermitteln.

3. Anlage nach Anspruch 2, **dadurch gekennzeichnet, dass** der Abstand der seitlichen Führungsschenkel des C-profilfömigen Magazinschachtes und/oder der Abstand der vertikalen Führungsfläche desselben, die den schmalen Führungsprofilschenkeln gegenüberliegend angeordnet ist, zur Anpassung an die Standardblisterformen einstellbar ist/sind.

4. Anlage nach einem der Ansprüche 2 oder 3, **dadurch gekennzeichnet, dass** die Stanzeinrichtung (89/i) an der der Transporteinrichtung für die Medikamentenspender (11) zugewandten Außenseite der den Spalt des Schachts begrenzenden Profilschenkel angeordnet ist, derart, dass die Blister durch auswärts gerichtete Verschiebung in die Stanzeinrichtung und durch weitere Verschiebung über die Stanzeinrichtung hinaus in die Ausgabestation transportierbar sind, wo das Ausstoßen der entblisterten Medikamente in das zugeordnete Aufnahmefach des zu bestückenden Medikamentenspenders (11) erfolgt.

5. Anlage nach Anspruch 4, wobei die Standardblister zwei oder mehr Reihen von Blisterhöfen haben, die sich in Verschieberichtung des jeweiligen Standardblisters (28) erstrecken, **dadurch gekennzeichnet, dass** eine der Anzahl der Blisterreihen entsprechende Anzahl von Stanzwerkzeugen (89/i) vorgesehen ist, die jeweils den Höfen je einer der Reihen von Blisterhöfen (31/i) zugeordnet sind, und dass zum Aus stoßen der entblisterten Medikamente wenigstens ein separat betätigbares Ausstoßwerkzeug (91) vorgesehen ist.

6. Anlage nach Anspruch 5, **dadurch gekennzeichnet, dass** die Werkzeuge für das Ausstanzen und/oder Anschneiden die Höfe abdeckender Bereiche der Blisterfolien (33) und das/die Werkzeug(e) für das Ausstoßen entblisterter Medikamente an einem an dem Anlagenmodul (17/i) auswechselbar montierbaren Werkzeugträger angeordnet sind.

7. Anlage nach Anspruch 6, **dadurch gekennzeichnet, dass** für die Stanzwerkzeuge ein gemeinsamer Betätigungsantrieb vorgesehen ist.

8. Anlage nach Anspruch 5 oder Anspruch 6, **dadurch gekennzeichnet, dass** ein zur individuellen Betätigung der Ausstoßwerkzeuge vorgesehener, zwischen den verschiedenen Ausstoßpositionen verfahrbarer Antrieb vorgesehen ist.

9. Anlage nach einem der Ansprüche 5 bis 8, **dadurch gekennzeichnet, dass** die Stanzwerkzeuge und die Ausstoßwerkzeuge an Werkzeugträgern angeordnet sind, die drehbar an dem den Stapel von Standardblistern enthaltenden Schacht des jeweiligen Anlagenmoduls gelagert sind und jeweils mit einem zur Aufnahme des jeweiligen Schiebers vorgesehenen Durchgangskanal versehen sind, dessen lichte Abmessungen denjenigen der Führungsnuten des Schachtprofils entsprechen, in denen das plattenförmige Führungsteil und auch das rahmenförmige Teil des Schiebers verschiebbar geführt sind.

10. Anlage nach einem der Ansprüche 5 bis 9, **dadurch gekennzeichnet, dass** die Stanzwerkzeuge und das/die Ausstoßwerkzeug(e) rechtwinklig zu den breiten Begrenzungsflächen des Durchtrittskanals verschiebbar an einem drehbaren trommelförmigen Träger gelagert sind, der gegen ein Verdrehen gesichert ist, wenn der rahmenförmige Schieberteil sowohl mit dem Führurigsrahmen des Schiebers als auch mit den Verschiebeführungselementen des Schachts in Eingriff steht, und drehbar ist, wenn entweder der Schieber vollständig außer Eingriff mit dem Träger angeordnet oder von diesem soweit aufgenommen ist, dass er nicht mehr mit den Führungselementen des Schachts in Eingriff steht und das plattenförmige Führungsteil des Schiebers nicht in den Durchtrittskanal des Trägers hineinragt und somit eine Drehung des rahmenförmigen Schieberteils gegenüber dem plattenförmigen Führungsteil möglich ist.

11. Anlage nach Anspruch 10, **dadurch gekennzeichnet, dass** der trommelförmige Werkzeugträger mittels eines ringscheibenförmigen Lagerungselements, an dessen Rand an der Schaftkonstruktion des jeweiligen Anlagenmoduls drehbar gelagerte Rollen formschlüssig angreifen, um die zentrale Achse des plattenförmigen und des rahmenförmigen Schieberelements drehbar gelagert ist und mittels eines eigenen rotatorischen Antriebs zur Ausführung einer 180° Drehung antreibbar ist.

12. Anlage nach Anspruch 11, **dadurch gekennzeichnet, dass** für die die Lagerung vermittelten Rollen eine symmetrische Anordnung bezüglich der die Drehachse des jeweiligen Werkzeugträgers enthaltenden horizontalen Mittelebene des Schiebers bzw. der Schieberführungseinrichtung vorgesehen ist.

13. Anlage nach Anspruch 12, **dadurch gekennzeichnet, dass** vier Rollen vorgesehen sind, die paarweise an den schmalen Profilschenkeln der C-Profilanordnung des jeweiligen Magazinschachts angeordnet sind.

14. Anlage nach Anspruch 12 oder Anspruch 13, **dadurch gekennzeichnet, dass** die Rollen an ihrem Umfang eine z. B. rillenförmige Profilierung haben, die mit mindestens einem Randbereich eines scheibenförmigen Lagerungselements des trommelförmigen Werkzeugträgers in formschlüssigem Eingriff stehen.

15. Anlage nach Anspruch 14, **dadurch gekennzeichnet, dass** mindestens eine der Rollen mit dem trommelförmigen Werkzeugträger in radialer Richtung profiliertem, formflüssigem oder kraft-formfiüssigem Eingriff steht und mit einer eigenen rotatorischen Antriebseinrichtung versehen ist.

16. Anlage nach einem der Ansprüche 1 bis 15, **gekennzeichnet durch** eine Auslegung der Transporteinrichtung dahingehend, dass die Medikamentenspender (11) entlang eines Bestückungspfades transportierbar sind, entlang dessen jedes Aufnahmefach (14/i) des jeweiligen Medikamentenspenders (11) zu der Ausstoßstation jedes der Bestückungsmodule (17/i) der Anlage (10) gelangt.

17. Anlage nach Anspruch 16, **dadurch gekennzeichnet, dass** die Transportbahn, entlang derer die Medikamentenspender (11) zu den Bestückungsmodulen (17/i) gelangen, abschnittsweise geradlinig verlaufend, mit einem zwei- oder dreidimensionalen Verlauf derart geführt ist, dass innerhalb eines der Grundform nach rechteckigen Flächenbereiches oder mehrerer solcher Bereiche, die in der Art von Stockwerken übereinander angeordnet sind, die einfach zusammenhängende Transportbahn verläuft, die von einem Zuführungseingang, an der Medikamentenspender einführbar sind, zu einem Ausgang führt, an dem mit Medikamenten bestückte Medikamentenspender aus der Bestückungsanlage ausgeleitet werden.

## Claims

1. Installation for the person-related provisioning of medicament-dispensers (11) with administering units (12/i) for medicaments - tablets, coated pills or capsules - which are to be taken by patients daily in a defined chronological sequence, wherein the medicaments are arranged in an arrangement within the medicament-dispenser (11) which is correlated with the ingestion times, said installation having:
a) a store of medicaments which is designed for making available a plurality of different medicaments which are contained in standard blister packs (28) in which a trough-shaped cup (31/i) which is covered with a blister film (33) is present for each administering unit, wherein the said standard blister packs (28) are arranged in vertical stacks (27) which are guided, in a form-locking manner and so as to be capable of sliding vertically, within magazine shafts which are assigned to the various medicaments individually;
b) a de-blistering device for the separating, automatically-occurring removal of the medicaments from the particular blister pack, and for their transfer to the dispensing unit;
c) a transporting apparatus (18) by means of which the medicament-dispensers (11) can be supplied to a delivery apparatus by means of which the separated medicaments can be fed into receiving compartments (14/1 to 14/4) in the medicament-dispenser (11) which are assigned to the administering units (12/i), wherein
d) there are provided, for the automatic provisioning of the medicament-dispensers, electronically controllable drives for the de-blistering device, the delivery apparatus and the dispenser transport, for controlling which drives use is made of an electronic control unit which generates, from a system for processing machine-readable, person-related data which can be read and processed in a defined correlation with the transport of the dispensers, the control signals which are required for the provisioning sequence; and
e) the installation (10) is formed from modules (17/i) which each comprise a blister-pack shaft (62) and are arranged so as to be capable of being mounted, along the transporting apparatus (18), at distances from one another which, viewed in the direction of transport of the medicament-dispensers (11), correspond to the distance between the receiving compartments (14/i) in the dispensers (11/i) or to an integral multiple of the said distance; in addition
f) the magazine shafts (62) are delimited, at their lower end, by a slide (68) which receives the lowest standard blister pack in each case, which shifts into this receiving position after a standard blister pack which has been emptied is removed, and can be pushed out of the said position again and into the de-blistering and provisioning station;
g) the slides have a guide part, in each case, for horizontally displaceable guidance, which is guided so as to be displaceable at least within the particular magazine shaft; and
h) the slides can be shifted out of the particular magazine shaft, transversely to the direction of transport of the medicament-dispensers, to an extent such that it is possible to carry out, in a de-blistering region, the removal of the medicament from the blister cup which has been opened and the delivery of the medicament to the particular medicament-dispenser;
**characterised in that**
i) the slides (68) are constructed in two parts and have, in addition to the guide part (67), a frame part (73) which is designed for form-locking reception of the standard blister packs (28); that
j) means are provided, with the aid of which the covering films of the standard blister packs can be subjected, in the de-blistering region, to a scratching or punching pre-treatment that facilitates the subsequent removal of the cover; and that
k) the frame part (73) of the slide is rotatable, relative to the guide part (67), by 180° about the common central longitudinal axis of the slide, which axis extends horizontally and transversely to the direction of transport of the medicament-dispensers, and into the position for distributing the medicament.

2. Installation according to claim 1,
**characterised in that**
the magazine shaft is formed by a C-profile which is open towards the transporting apparatus (18) and in which the clear distance between the narrow end faces, which point towards one another, of the narrow, unattached profile legs is significantly smaller than the distance between the mutually parallel profile legs of the C-shaped shaft-profile, which mediate the lateral guidance of the standard blister packs.

3. Installation according to claim 2,
**characterised in that**
the distance between the lateral guide legs of the C-profile-shaped magazine shaft and/or the distance of the vertical guide face of said shaft, which guide face is arranged opposite the narrow guide-profile legs, is/are adjustable for the purpose of adapting to the shapes of standard blister packs.

4. Installation according to either of claims 2 or 3,
**characterised in that**
the punching apparatus (89/i) is arranged in such a way, on that outer side of the profile legs that delimit the gap in the shaft, which faces towards the transporting apparatus for the medicament-dispensers (11), that the blister packs can be transported, by outwardly directed displacement into the punching apparatus and by onward displacement beyond said punching apparatus, into the distributing station where the discharging of the de-blistered medicaments into the assigned receiving compartment in the medicament-dispenser (11) to be provisioned takes place.

5. Installation according to claim 4, wherein the standard blister packs have two or more rows of blister cups, which extend in the direction of displacement of the particular standard blister pack (28),
**characterised in that**
a number of punching tools (89/i), which are assigned to the cups in each of the rows of blister cups (31/i) in each case, is provided that corresponds to the number of rows of blister packs, and that at least one separately actuatable discharging tool (91) is provided for discharging the de-blistered medicaments.

6. Installation according to claim 5,
**characterised in that**
the tools for punching out and/or cutting into those regions of the blister films (33) which cover the cups, and the tool(s) for discharging de-blistered medicaments, are arranged on a tool-carrier that can be mounted interchangeably on the installation module (17/i).

7. Installation according to claim 6,
**characterised in that**
a common actuating drive is provided for the punching tools.

8. Installation according to claim 5 or 6,
**characterised in that**
a drive is provided, which is intended for the individual actuation of the discharging tools and is capable of travelling between the various discharging positions.

9. Installation according to one of claims 5 to 8,
**characterised in that**
the punching tools and the discharging tools are arranged on tool-carriers which are rotatably mounted on that shaft of the particular installation module which contains the stack of standard blister packs, and are provided, in each case, with a through-duct which is intended for receiving the particular slide and whose clear dimensions correspond to those of the guide grooves in the shaft profile, in which guide grooves the plate-shaped guide part and also the frame-shaped part of the slide are displaceably guided.

10. Installation according to one of claims 5 to 9,
**characterised in that**
the punching tools and the discharging tool(s) are mounted, so as to be displaceable at right angles to the broad delimiting faces of the through-duct, on a rotatable, drum-shaped carrier which is secured against twisting when the frame-shaped slide part is in engagement both with the guide frame of the slide and with the displacing guide elements of the shaft, and which is rotatable when the slide is either arranged so as to be completely out of engagement with the carrier or is received by the latter to an extent such that it is no longer in engagement with the guide elements of the shaft and the plate-shaped guide part of the slide does not protrude into the through-duct in the carrier, and rotation of the frame-shaped slide part in relation to the plate-shaped guide part is thus possible.

11. Installation according to claim 10,
**characterised in that**
the drum-shaped tool-carrier is mounted, by means of an annular-disc-shaped bearing element, the edge of which is acted upon in a form-locking manner by rollers rotatably mounted on the shaft structure of the particular installation module, so as to be rotatable about the central axis of the plate-shaped and frame-shaped slide elements, and can be driven by means of its own rotatory drive, for the purpose of performing a 180° rotation.

12. Installation according to claim 11,
**characterised in that**
an arrangement which is symmetrical with respect to that horizontal central plane of the slide or slide-guiding apparatus which contains the axis of rotation of the particular tool-carrier is provided for the rollers which mediate mounting.

13. Installation according to claim 12,
**characterised in that**
four rollers are provided, which are arranged in pairs on the narrow profile legs of the C-profile arrangement of the particular magazine shaft.

14. Installation according to claim 12 or 13,
**characterised in that**
on their periphery, the rollers have, for example, splined profiling which is in form-locking engagement with at least one marginal region of a disc-shaped bearing element belonging to the drum-shaped tool-carrier.

15. Installation according to claim 14,
**characterised in that**
at least one of the rollers is in an engagement, which is profiled, fluid in shape or fluid in force/shape in the radial direction, with the drum-shaped tool-carrier, and is provided with its own rotatory driving apparatus.

16. Installation according to one of claims 1 to 15,
**characterised by**
the designing of the transporting apparatus to the effect that the medicament-dispensers (11) can be transported along a provisioning path along which each receiving compartment (14/i) of the particular medicament-dispenser (11) reaches the discharging station of each of the provisioning modules (17/i) of the installation (10).

17. Installation according to claim 16,
**characterised in that**
the transport path along which the medicament-dispensers (11) reach the provisioning modules (17/i) is routed, in a manner extending straight in certain sections and with a two-dimensional or three-dimensional course, in such a way that the transport path, which is simply continuous and leads from a supply entry, at which the medicament-dispensers can be introduced, to an exit at which medicament-dispensers provisioned with medicaments are conducted out of the provisioning installation, extends within a surface region which is rectangular in its basic shape, or a number of such regions which are arranged one above the other in the manner of storeys.

## Revendications

1. Installation pour le remplissage personnalisé de distributeurs de médicaments (11), comportant des unités d'administration (12/i) - comprimés, dragées, capsules - pour des médicaments qui doivent être administrés quotidiennement aux patients dans un ordre chronologique défini, les médicaments étant disposés dans le distributeur de médicaments (11) dans une disposition en corrélation avec les heures de prise, avec
a) un réservoir de médicament qui est conçu pour la mise à disposition d'une pluralité de médicaments différents qui sont contenus dans des emballages standard de type blister (28), pour lesquels il existe par unité d'administration un logement (31/i) en forme de cuvette, recouvert d'un film de blister (33), lesdits blisters standard (28) étant disposés en piles verticales (27) qui sont guidées par conjugaison de forme et possibilité de glissement vertical dans des puits de stockage affectés individuellement aux différents médicaments,
b) un dispositif d'ouverture du blister pour le prélèvement séparé automatique des médicaments hors du blister correspondant, ainsi que pour leur transfert vers l'unité de distribution,
c) un dispositif de transport (18) à l'aide duquel les distributeurs de médicaments (11) peuvent être acheminés vers un dispositif d'approche, par lequel les médicaments peuvent être introduits séparément dans des casiers de réception (14/1 à 14/4) affectés aux unités d'administration (12/i) du distributeur de médicaments (11), sachant que
d) pour le remplissage automatique des distributeurs de médicament, des entraînements pouvant être commandés électroniquement sont prévus pour le dispositif d'ouverture du blister, pour le dispositif d'approche et pour le transport du distributeur, lesquels sont commandés par une unité de commande électronique qui génère les signaux de commande nécessaires au déroulement du remplissage, à partir d'un traitement des données personnalisées, qui peuvent être lues mécaniquement et qui sont lues et traitées dans une corrélation définie avec le transport des distributeurs, et
e) l'installation (10) est formée par des modules (17/i) qui comprennent chacun un puits de stockage (62) et qui peuvent être montés le long du dispositif de transport (18) à des distances les uns des autres, qui, par référence à la direction de transport des distributeurs de médicaments (11), correspondent à la distance entre les casiers de réception (14/i) des distributeurs (11/i) ou à un multiple entier de cette distance, en outre
f) les puits de stockage (62) sont limités sur leur face inférieure par un tiroir (68) qui reçoit dans chaque cas le blister standard le plus inférieur, qui s'engage dans cette position de réception après qu'un blister standard vide a été retiré, et peut à nouveau être poussé hors de cette position vers la station d'ouverture du blister et la station de remplissage,
g) les tiroirs comportent chacun pour le guidage coulissant horizontal une partie de guidage, qui est guidée en translation au moins à l'intérieur du puits de stockage respectif, et
h) les tiroirs peuvent être extraits hors du puits de stockage respectif, transversalement à la direction de transport des distributeurs de médicament, sur une distance telle que, dans une zone d'ouverture du blister, le médicament peut être prélevé hors du logement du blister et être approché du distributeur de médicament respectif,
**caractérisée en ce que**
i) les tiroirs (68) sont configurés en deux parties et comportent, en plus de la partie de guidage (67), une partie de cadre (73) qui est conçue pour recevoir par conjugaison de forme des blisters standard (28), **en ce que**
j) des moyens sont prévus, par lesquels les films de recouvrement des blisters standard peuvent être soumis dans la zone d'ouverture du blister à un traitement préalable pour fendre et poinçonner la feuille de recouvrement, afin de faciliter l'enlèvement de celle-ci, et **en ce que**
k) la partie de cadre (73) du tiroir peut tourner de 180°, par rapport à la partie de guidage (67), autour de l'axe central longitudinal commun du tiroir, orienté horizontalement et transversalement par rapport à la direction de transport des distributeurs de médicament, afin d'être amené dans la position de distribution du médicament.

2. Installation selon la revendication 1, **caractérisée en ce que** le puits de stockage est formé par un profilé en C ouvert dans la direction de transport (19), dans lequel la distance libre entre les surfaces frontales étroites, tournées l'une vers l'autre, des branches libres étroites du profilé est de manière significative sensiblement plus petite que la distance entre les branches, parallèles l'une à l'autre, du profilé en C, lesquelles assurent le guidage latéral des blisters standard.

3. Installation selon la revendication 2, **caractérisée en ce que** la distance entre les branches de guidage latérales du puits de stockage en forme de profilé en C et/ou la distance entre les faces de guidage verticales de celui-ci, lesquelles sont disposées en face des branches étroites du profilé de guidage, est/sont réglable(s) pour un ajustement aux formes des blisters standard.

4. Installation selon l'une quelconque des revendications 2 ou 3, **caractérisée en ce que** le dispositif de poinçonnage (89/i) est disposé sur la face extérieure, orientée vers le dispositif de transport du distributeur de médicaments (11), des branches du profilé délimitant la fente du puits, de telle sorte que les blisters peuvent être transportés dans le dispositif de poinçonnage par un déplacement dirigé vers l'extérieur et au-delà du dispositif de poinçonnage, par un déplacement supplémentaire vers la station de distribution où les médicaments débarrassés du blister sont éjectés dans le casier de réception associé du distributeur de médicaments (11) à remplir.

5. Installation selon la revendication 4, dans laquelle les blisters standard ont deux rangées de logements de blister ou plus, qui s'étendent dans la direction du déplacement du blister standard (28) respectif, **caractérisée en ce qu'**il est prévu un nombre d'outils de poinçonnage (89/i) correspondant au nombre de rangées de blister, lesquels sont associés respectivement aux logements de chacune des rangées de logements (31/i) des blisters, et **en ce qu'**il est prévu au moins un outil d'éjection (91) actionnable séparément pour l'éjection des médicaments débarrassés des blisters.

6. Installation selon la revendication 5, **caractérisée en ce que** les outils pour le poinçonnage et/ou l'entaillage des zones des films de blister (33) recouvrant les logements, et le/les outil(s) pour l'éjection des médicaments débarrassés des blisters, sont disposés sur un porte-outil propre à être monté de manière amovible sur le module (17/i) de l'installation.

7. Installation selon la revendication 6, **caractérisée en ce qu'**il est prévu un mécanisme d'actionnement commun pour les outils de poinçonnage.

8. Installation selon la revendication 5 ou la revendication 6, **caractérisée en ce qu'**il est prévu un système d'entraînement, mobile entre les différentes positions d'éjection, pour l'actionnement individuel des outils d'éjection.

9. Installation selon l'une quelconque des revendications 5 à 8, **caractérisée en ce que** les outils de poinçonnage et les outils d'éjection sont disposés sur des porte-outils qui sont montés rotatifs sur le puits contenant la pile de blisters standard du module respectif, et sont munis chacun d'un canal de traversée, qui est destiné à recevoir le tiroir respectif et dont les dimensions libres correspondent à celles des rainures de guidage du profilé formant le puits de stockage, dans lesquelles sont guidées de manière coulissante la partie de guidage en forme de plaque et aussi la partie de cadre du tiroir.

10. Installation selon l'une quelconque des revendications 5 à 9, **caractérisée en ce que** les outils de poinçonnage et le/les outil(s) d'éjection sont montés mobiles en translation perpendiculairement aux parois larges du canal de traversée, sur un support en forme de tambour mobile en rotation, qui est immobilisé en rotation quand la partie de cadre du tiroir est en prise tant avec le cadre de guidage du tiroir qu'avec l'élément de guidage en translation du puits, et qui peut tourner lorsque le tiroir est disposé complètement hors de prise du support ou est logé dans ce dernier de telle sorte qu'il n'est plus en prise avec les éléments de guidage du puits et que la partie de guidage, en forme de plaque, du tiroir ne s'engage pas dans le canal de traversée du support et permet ainsi une rotation de la partie formant le cadre du tiroir par rapport à la partie de guidage en forme de plaque.

11. Installation selon la revendication 10, **caractérisée en ce que** le porte-outil en forme de tambour est monté mobile en rotation, autour de l'axe central des parties du tiroir en forme de plaque et en forme de cadre, au moyen d'un palier en forme de disque annulaire, sur le bord duquel s'engagent par conjugaison de forme des roulettes montées rotatives sur la construction en tige du module respectif de l'installation et peut être entraîné en rotation sur 180° au moyen de son propre système d'entraînement en rotation.

12. Installation selon la revendication 11, **caractérisée en ce que** pour les roulettes réalisant le montage sur paliers, il est prévu une disposition symétrique par rapport au plan médian horizontal du tiroir, respectivement du dispositif de guidage du tiroir, lequel plan contient l'axe de rotation du porte-outil respectif.

13. Installation selon la revendication 12, **caractérisée en ce que** quatre roulettes sont prévues, lesquelles sont disposées par paires sur les branches étroites du profilé en C du puits de stockage respectif.

14. Installation selon la revendication 12 ou la revendication 13, **caractérisée en ce que** les roulettes ont sur leur pourtour un profilage, par exemple, en forme de rainures, qui est en prise par conjugaison de forme avec au moins une zone de bordure d'un palier en forme de disque du porte-outil en forme de tambour.

15. Installation selon la revendication 14, **caractérisée en ce qu'**au moins une des roulettes est en prise par conjugaison de forme ou par force et conjugaison de forme avec le porte-outil en forme de tambour profilé radialement et est munie de son propre dispositif d'entraînement en rotation.

16. Installation selon l'une quelconque des revendications 1 à 15, **caractérisée par** une conception du dispositif de transport telle que le distributeur de médicaments (11) peut être transporté le long d'une voie de remplissage, le long de laquelle chaque casier de réception (14/i) du distributeur de médicaments (11) respectif accède à la station d'éjection de chacun des modules de remplissage (17/i) de l'installation (10).

17. Installation selon la revendication 16, **caractérisée en ce que** la trajectoire de transport le long de laquelle les distributeurs de médicaments (11) accèdent aux modules de remplissage (17/i), est guidée en ligne droite par zones, avec un tracé bidimensionnel ou tridimensionnel de telle sorte que la trajectoire de transport simplement continue s'étend à l'intérieur d'une zone de surface rectangulaire selon la forme de base ou de plusieurs zones de ce type qui sont disposées les unes au-dessus des autres comme des étages, ladite trajectoire menant d'une entrée d'admission, par laquelle les distributeurs de médicament peuvent être introduits, vers une sortie, au niveau de laquelle les distributeurs de médicament munis des médicaments sont guidés hors de l'installation de remplissage.
